# FASCICULE DE BREVET EUROPEEN

(11) **EP 1 068 400 B1**
(45) Date de publication et mention de la délivrance du brevet: **19.03.2003**
(21) Numéro de dépôt: 99945689.0
(22) Date de dépôt: 09.04.1999
(51) Int. Cl.: E01F 15/08

(54) **BARRIERE DE PROTECTION OU DE DELIMITATION, PAR EXEMPLE POUR VOIE DE CIRCULATION AUTOMOBILE**
SCHÜTZENDE ODER BEGRENZENDE BARRIERE, BEISPIELSWEISE FÜR DEN STRASSENVERKEHR
PROTECTIVE OR DELIMITING BARRIER, FOR EXAMPLE FOR VEHICLE ROAD TRAFFIC

(30) Priorité: 10.04.1998 FR 9804781
(43) Date de publication de la demande: 17.01.2001
(73) Titulaire: Galiana, Raphaèl, 13830 Roquefort la Bedoule (FR)
(72) Inventeur: Galiana, Raphaèl, 13830 Roquefort la Bedoule (FR)
(74) Mandataire: Marek, Pierre
(86) Numéro de dépôt international: FR9900827
(87) Numéro de publication internationale: WO99053145

(56) Documents cités:
- EP-A- 0 305 624
- EP-A- 0 442 249
- WO-A-97/09485
- FR-A- 2 425 503
- FR-A- 2 585 047
- FR-A- 2 598 484
- US-A- 5 605 413
- US-A- 5 685 665

## Description

La présente invention conceme une barrière de protection réalisée au moyen de la juxtaposition et de la liaison articulée, les uns à la suite des autres, d'une pluralité d'éléments séparateurs.

Un exemple d'application particulièrement avantageux, bien que non exclusif, des barrières selon l'invention, est l'équipement des pistes de karting, ou de motos, ou des circuits automobiles, en vue d'assurer la sécurité des concurrents et des spectateurs. Une autre application intéressante est la délimitation ou la séparation des voies de circulation routières ou autoroutières, des aires de stationnement, des quais, des pistes d'aérodromes, etc.

On a proposé, dans le document US-A-5.605.413, une barrière de séparation ou de délimitation pour voie de circulation, constituée d'une pluralité d'éléments séparateurs formés d'un corps creux et vide, présentant une section horizontale oblongue, ces éléments étant aptes à renfermer un volume d'air amortisseur et étant aboutés les uns à la suite des autres et reliés entre eux au moyen de deux liens souples superposés qui les traversent en passant par deux passages superposés ménagés à chacune des extrémités desdits éléments.

Les liens souples sont constitués par des câbles reliés par des manilles. Les câbles d'un élément séparateur sont liés aux câbles d'un élément voisin au moyen des manilles dissimulées dans l'espacement entre ces éléments. Ces câbles peuvent constituer des éléments coupants dangereux lorsqu'un véhicule heurte violemment la barrière et provoque l'éclatement d'un élément séparateur ou bien lorsqu'un véhicule heurte la barrière dans l'espacement entre deux éléments.

La barrière de séparation décrite dans le document FR-2.598.484 A est exécutée de manière similaire et présente les mêmes désavantages avec l'inconvénient supplémentaire que les éléments séparateurs sont réalisés en béton massif et constituent ainsi euxmêmes une source de danger pour les véhicules qui viennent les percuter. Selon ce document chacun des éléments séparateurs comporte une extrémité cylindro-convexe et une extrémité cylindro-concave, lesdits éléments séparateurs étant aboutés et emboîtés les uns à la suite des autres par leur extrémité cylindro-convexe et leur extrémité cylindro-concave qui forment une emboîture articulée ou articulation cylindrique avec l'extrémité cylindro-concave et avec l'extrémité cylindro-convexe, respectivement, de séparateurs voisins.

Dans le document FR-A-2.425.503, est décrite une barrière de sécurité constituée d'une pluralité de modules cylindriques disposés les uns à la suite et à distance des autres et reliés par des câbles ou filins d'acier. Ces modules comprennent une armature cylindrique souple formée par des pneus usagés empilés recouverts par un revêtement extérieur et remplis par un matériau tel que ciment, plâtre ou mortier (FR-A-2.314.303), constituant le module proprement dit et coulé à Pintérieur de ladite armature. Cette barrière procure des qualités médiocres d'amortissement des chocs bien que meilleures que celles obtenues avec la barrière décrite dans le document FR-A-2.598.484. Par contre, l'utilisation de câbles ou filins d'acier pour relier les modules entre eux engendre un sérieux danger pour les occupants des véhicules qui viennent percuter ces câbles, le danger se trouvant aggravé par l'espacement ménagé entre lesdits modules.

En raison de leurs inconvénients précédemment soulignés, les barrières exécutées conformément aux documents de l'état de la technique, sont à proscrire dans certaines applications telles que les circuits de Karting, de motos ou similaires.

L'invention a pour but de pallier à l'inconvénient précédemment souligné des barrières de séparation et de délimitation, résultant du fait que les éléments séparateurs sont reliés entre eux par un ou des câbles.

L'homme de l'art sait qu'une sangle ou bande souple peut être employée pour lier les éléments séparateurs d'une barrière de protection ou de délimitation de voie de circulation, comme le montre le document WO 97/09485. Toutefois, selon ce document, cette barrière comporte soit une seule sangle entrelacée dans des passagers transversaux des éléments séparateurs, soit une série de sangles en forme de boucle entourant, chacune, les extrémités de deux éléments séparateurs aboutés.

Ce mode de liaison des éléments séparateurs ne permet pas de pallier aux inconvénients soulignés ci-dessus des barrières de protection décrites dans les documents US-5.605.413 A, FR 2.598.484 A, FR-A.2.425.503.

La barrière de protection ou de délimitation pour voie de circulation décrite dans la revendication 1 remédie à ces inconvénients.

Un important avantage de cette barrière réside dans le fait que les liens souples et larges reliant les éléments séparateurs ne présentent aucun danger pour les conducteurs des véhicules qui percutent la barrière. En effet, ces liens souples et larges se comportent comme des glissières de sécurité en cas d'écartement ou de défoncement des éléments séparateurs et ils sont euxmêmes dotés d'une élasticité naturelle contribuant à l'amortissement des chocs.

D'autres caractéristiques advantageuses de l'invention apparaissent dans les reventications dépendantes 2-6.

Les buts, caractéristiques et avantages ci-dessus, et d'autres encore, ressortiront mieux de la description qui suit et des dessins annexés dans lesquels :
La figure 1 est une vue en perspective d'un élément séparateur utilisable pour la réalisation d'une barrière de protection ou de délimitation de voie de circulation selon l'invention.
La figure 2 est une vue en plan de cet élément séparateur.
La figure 3 en est une vue de côté.
La figure 4 est une vue de face de l'une des extrémités de cet élément séparateur.
La figure 5 est une vue en plan illustrant une barrière rectiligne obtenue par la liaison, selon l'invention, de séparateurs disposés les uns à la suite des autres.
La figure 6 est une vue de dessus montrant une barrière courbe exécutée à l'aide de séparateurs reliés selon l'invention.

On se reporte auxdits dessins pour décrire un exemple de réalisation avantageux, quoique nullement limitatif, d'une barrière de protection ou de délimitation réalisée selon l'invention, et d'un type d'élément séparateur avantageusement utilisable pour la réalisation de cette barrière.

Cet élément séparateur 1 est par exemple, réalisé en matière plastique telle qu'un polymère thermoplastique, par exemple en polyéthylène haute densité, par la mise en oeuvre d'une technique de moulage par rotation ou rotomoulage, de sorte à présenter, à la fois, la rigidité souhaitable et une bonne résistance au choc.

Ce séparateur se présente sous la forme d'un corps creux, homogène, et vide, comportant une section horizontale oblongue. De manière avantageuse, ses bases supérieure et inférieure comportent une large nervure centrale oblongue 2, de sorte à renforcer sa rigidité et sa résistance aux chocs. Le matelas d'air emprisonné à l'intérieur de ce corps et la relative souplesse de ses parois latérales, constituent un dispositif efficace d'amortissement des chocs.

Selon une autre disposition caractéristique, le séparateur 1 selon l'invention présente une longueur L au moins deux fois supérieure à sa largeur I et, par exemple une longueur deux fois et demi supérieure à sa largeur, soit: L = I x 2,5.

Ce séparateur présente, par exemple, une longueur L de l'ordre de 100 cm, une largeur I de l'ordre de 40 cm et une hauteur H de l'ordre de 50 cm.

Ces dimensions ont notamment pour avantages de permettre une manipulation aisée des éléments séparateurs par les installateurs en raison de leur poids réduit, de présenter une surface latérale de retenue des véhicules relativement importante, la création d'un matelas d'air volumineux constituant un amortisseur de chocs efficace et la création d'une distance suffisante entre leurs parois latérales contribuant à la résistance au défoncement.

Le séparateur comporte une extrémité cylindro-convexe 4 et une extrémité cylindro concave 5, présentant un rayon identique, raccordées par deux parties latérales planes et parallèles 3. Le diamètre des cylindres définis par les extrémités 4 et 5 des éléments séparateurs correspond à la largeur de ces derniers

De la sorte, il est possible d'emboîter une pluralité de séparateurs identiques ou semblables 1A, 1B, 1C, 1D, ..., 1N, les uns à la suite des autres, pour constituer une barrière de délimitation ou de protection, les extrémités cylindro-convexe 4 et cylindro-concave 5 de chaque séparateur intermédiaire formant, ainsi, une emboîture articulée ou articulation cylindrique avec l'extrémité cylindro-concave et avec l'extrémité cylindro-convexe, respectivement, des deux séparateurs identiques ou semblables entre lesquels il se trouve placé.

De manière avantageuse, chaque extrémité convexe ou concave des éléments séparateurs ainsi conformés comporte au moins deux orifices ou passages superposés 6 d'axes horizontaux séparés, par exemple, par une distance de l'ordre de 20 cm, et disposés dans le plan vertical médian P-P dudit séparateur. Ces passages superposés autorisent la traversée du séparateur par deux liens souples superposés 7 permettant de le relier à un ensemble de séparateurs identiques ou semblables emboîtés les uns à la suite des autres, pour la réalisation d'une barrière de protection ou de délimitation de voies de circulation, selon l'invention.

Les passages longitudinaux supérieur et inférieur 6 peuvent être disposés à égale distance des faces supérieure et inférieure, respectivement, du séparateur qui est ainsi reversible.

Selon une importante disposition caractéristique de l'invention, les liens souples 7 utilisés pour la liaison des éléments séparateurs sont constitués par des sangles ou bandes plates de préférence exécutées en fibres ou textiles synthétiques tels que, par exemple, polyamides, polyesters ou autres. De telles bandes plates du type sangle de levage peuvent avantageusement présenter une largeur de l'ordre de 50 mm.

Ces bandes plates dotées d'une certaine capacité d'étirement sous une importante force de traction, sont disposées l'une au-dessus de l'autre, de sorte que leur largeur se trouve placée dans un plan vertical ou sensiblement vertical, comme le montre la figure 1.

On comprend que lorsqu'un véhicule percute un séparateur, il se produit, outre un glissement de ce dernier sur le sol, une compression du matelas d'air renfermé dans ledit séparateur qui remplit ainsi le rôle d'un amortisseur, l'éclatement du séparateur percuté étant évité par la prévision des orifices 6 de passage des sangles 7 permettant un échappement d'air.

Comme indiqué précédemment, les sangles plates se comportent comme des glissières de sécurité en cas d'écartement ou de défoncement des éléments séparateurs.

On conçoit également que pour réaliser une barrière de protection, il suffit d'abouter et d'emboîter, les uns à la suite des autres, une pluralité de séparateurs 1, et de relier ces derniers au moyen de sangles souples 7 traversant leurs passages superposés 6 (figure 5). Les extrémités de ces sangles peuvent être fixées à des organes fixes ancrés dans le sol ou à des organes de butées élastiques ou non, prenant appui contre les surfaces d'extrérnité des éléments terminaux 1A, 1N, de l'enfilade de séparateurs.

Grâce à la jonction des éléments séparateurs au moyen d'une articulation cylindrique ou genou, ces derniers peuvent avoir des inclinaisons variées les uns par rapport aux autres, de sorte qu'il est possible de monter rapidement des barrières de protection rectilignes ou courbes ayant des rayons plus ou moins courts, en fonction du tracé des pistes ou circuits.

## Revendications

1. Barrière de protection ou de délimitation pour voie de circulation, constituée d'une pluralité d'éléments séparateurs (1A, 1B, 1C, 1D, ..., 1N) formés d'un corps creux et vide, ces éléments étant aptes à renfermer un volume d'air amortisseur et étant reliés entre eux au moyen de deux liens souples superposés (7) qui les traversent en passant par deux passages (6) superposés, ménagés à chacune des extrémités (4, 5) desdits éléments, **caractérisée en ce que** chacun desdits corps présente une section horizontale oblongue et comporte une extrémité cylindro-convexe (4) et une extrémité cylindro-concave (5), les éléments étant aboutés et emboîtés les uns à la suite des autres par leur extrémité cylindro-convexe (4) et leur extrémité cylindro-concave (5) qui forment une emboîture articulée ou articulation cylindrique avec l'extrémité cylindro-concave et avec l'extrémité cylindro-convexe, respectivement, de séparateurs voisins et **en ce que** les deux liens souples (7) superposés, sont constitués par deux sangles ou bandes plates de préférence exécutées en fibres ou textiles synthétiques, disposées de sorte que leur largeur se trouve placée dans un plan vertical ou sensiblement vertical.

2. Barrière de protection ou de délimitation selon la revendication 1, **caractérisée en ce que** la ou les sangles ou bandes plates de liaison (7) présentent une largeur de l'ordre de 50 mm.

3. Barrière de protection ou de délimitation selon l'une quelconque des revendications 1 à 2, **caractérisée en ce que** le diamètre des cylindres définis par les extrémités (4, 5) de chacun des séparateurs constituant la barrière est égal à la largeur de ce dernier.

4. Barrière de protection ou de délimitation pour voie de circulation selon l'une quelconque des revendications 1 à 3, **caractérisée en ce qu'**elle est constituée d'éléments séparateurs présentant une longueur (L) au moins deux fois supérieure à la largeur (I).

5. Barrière de protection ou de délimitation pour voie de circulation selon la revendication 4, **caractérisée en ce que** les éléments séparateurs qui la constituent présentent une longueur (L) deux fois et demi supérieure à leur largeur (I).

6. Barrière de protection ou de délimitation pour voie de circulation selon la revendication 5, **caractérisée en ce que** chaque élément séparateur présente une longueur (L) de l'ordre de 100 cm, une largeur (I) de l'ordre de 40 cm et, par exemple, une hauteur (H) de l'ordre de 50 cm.

## Claims

1. Protective or demarcation barrier for a traffic lane, constituted by a plurality of dividing elements (1A, 1B, 1C, 1D, ..., 1N) formed by a hollow empty body, said elements being adapted to hold a volume of cushioning air and being interconnected by means of two superposed flexible links (7) which run through them, passing via two superposed passages (6) incorporated at each of the ends (4, 5) of said elements, **characterised in that** each of said bodies presents an oblong horizontal section and features one cylindrically convex end (4) and one cylindrically concave end (5), the elements being butted and nested one after the other by their cylindrically convex end (4) and their cylindrically concave end (5) which form an articulated assemblage or cylindrical joint with the cylindrically concave end and with the cylindrically convex end, respectively, of neighbouring dividers, and **in that** the two superposed flexible links (7) are constituted by two flat straps or belts, preferably made of synthetic fibres or textiles, arranged so that widthways they are positioned in a vertical or substantially vertical plane.

2. Protective or demarcation barrier according to claim 1, **characterised in that** the flat connecting strap(s) or belt(s) exhibit a width of the order of 50 mm.

3. Protective or demarcation barrier according to either of claims 1 and 2, **characterised in that** the diameter of the cylinders defined by the ends (4, 5) of each of the dividers constituting the barrier is equal to the width of said divider.

4. Protective or demarcation barrier for traffic lanes according to any of claims 1 to 3, **characterised in that** it is constituted by two dividing elements presenting a length (L) that is at least double their width (1).

5. Protective or demarcation barrier for traffic lanes according to claim 4, **characterised in that** the dividing elements which constitute it present a length (L) that is two and a half times their width (1).

6. Protective or demarcation barrier for traffic lanes according to claim 5, **characterised in that** each dividing element presents a length (L) of the order of 100 cm, a width (1) of the order of 40 cm, and, for example, a height (H) of the order of 50 cm.

## Patentansprüche

1. Schutz- oder Begrenzungsbarriere für den Straßenverkehr, bestehend aus mehreren Trennelementen (1A, 1B, 1C, 1D, ...1N), die aus einem leeren Hohlkörper gebildet werden, wobei diese Elemente geeignet sind, ein dämpfendes Luftvolumen einzuschließen und untereinander mittels zweier übereinander angeordneter flexibler Verbindungsteile (7) verbunden sind, die sie durch zwei übereinander angeordnete Durchgänge (6) durchqueren, die an jedem der Enden (4, 5) der Elemente ausgespart sind, **dadurch gekennzeichnet, daß** jeder der Körper einen länglichen horizontalen Abschnitt aufweist und ein zylindrisch-konvexes Ende (4) und ein zylindrisch-konkaves Ende (5) besitzt, wobei die Elemente aneinander anstoßen und nacheinander über das zylindrisch-konkave Ende (4) und das zyklindrisch-konvexe Ende (5), die eine Gelenk-Einsteckverbindung oder eine zylindrische Gelenkverbindung mit dem zylindrisch-konkaven Ende und dem zylindrischkonvexen Ende der jeweils benachbarten Trennelemente bilden, ineinander eingreifen, und dadurch, daß die beiden flexiblen, übereinander angeordneten Verbindungsteile (7) aus zwei Gurten oder flachen Bändern gebildet werden, die vorzugsweise aus synthetischen Fasern oder Stoffen gefertigt sind, wobei sie so angeordnet sind, daß sie der Breite nach in einer vertikalen oder im wesentlichen vertikalen Ebene positioniert sind.

2. Schutz- oder Begrenzungsbarriere nach Anspruch 1, **dadurch gekennzeichnet, daß** der oder die Gurte bzw. flachen Verbindungsbänder (7) eine Breite in der Größenordnung von 50 mm aufweisen.

3. Schutz- oder Begrenzungsbarriere nach einem der Ansprüche 1 oder 2, **dadurch gekennzeichnet, daß** der Durchmesser der durch die Enden (4, 5) definierten Zylinder jedes die Barriere bildenden Trennelements gleich der Breite des letzteren ist.

4. Schutz- oder Begrenzungsbarriere für den Straßenverkehr nach einem der Ansprüche 1 bis 3, **dadurch gekennzeichnet, daß** sie aus Trennelementen mit einer Länge (L) gebildet wird, die mindestens das doppelte der Breite (I) beträgt.

5. Schutz- oder Begrenzungsbarriere für den Straßenverkehr nach Anspruch 4, **dadurch gekennzeichnet, daß** die Trennelemente, aus denen sie gebildet wird, eine Länge (L) aufweisen, die den zweieinhalbfachen Wert ihrer Breite (I) beträgt.

6. Schutz- oder Begrenzungsbarriere für den Straßenverkehr nach Anspruch 4, **dadurch gekennzeichnet, daß** jedes Trennelement eine Länge (L) in der Größenordnung von 100 cm, eine Breite (I) in der Größenordnung von 40 cm und beispielsweise eine Höhe (H) in der Größenordnung von 50 cm aufweist.
